# FASCICULE DE BREVET EUROPEEN

(11) **EP 1 355 771 B1**
(45) Date de publication et mention de la délivrance du brevet: **17.05.2006**
(21) Numéro de dépôt: 01995760.4
(22) Date de dépôt: 21.12.2001
(51) Int. Cl.: B27F 7/28

(54) **SERTISSEUSE AUTOMATIQUE D'ATTACHES DE CADRE A PARTIR D'UN RUBAN D'ATTACHES ACCOLEES**
AUTOMATISCHE EINHEIT ZUM EINSETZEN VON AUFHÄNGERN VON EINEM STREIFEN AUS BEFESTIGTEN KLAMMERN
AUTOMATIC UNIT FOR INSERTING HANGERS FROM A STRIP OF ATTACHED STAPLES

(30) Priorité: 28.12.2000 FR 0017183
(43) Date de publication de la demande: 29.10.2003
(73) Titulaire: CASSESE, 77390 Verneuil-l'Etang (FR)
(72) Inventeur: CASSESE, Pierre, F-77720 St Ouen en Brie (FR); CASSESE, Alain, F-77720 Breau (FR); CASSESE, Jean, F-77390 Guines (FR); CASSESE, Philippe, F-77950 St Germain Laxis (FR)
(74) Mandataire: Lepeudry-Gautherat, Thérèse
(86) Numéro de dépôt international: PCT/FR2001/004157
(87) Numéro de publication internationale: WO 2002/053333

(56) Documents cités:
- EP-A- 0 565 060
- EP-A- 0 899 054
- US-A- 5 890 276

## Description

L'invention concerne une sertisseuse automatique d'attaches de cadre à partir d'un ruban portant des attaches accolées.

Pour la pose individuelle d'attaches de dos de cadre, on connaît des sertisseuses pneumatiques dont la tête de sertissage mue par un vérin permet d'exercer une pression sur l'attache positionnée en aveugle sur ladite tête, pour l'appliquer sur le dos du cadre, lui-même en appui sur une platine-support (voir par exemple EP-A-0 899 054).

On connaît également une autre forme de sertisseuse pneumatique telle que décrite dans la demande de brevet français n° 99 16717 au nom de la Demanderesse, dans laquelle l'attache est positionnée, non pas sur la tête de sertissage, mais sur une enclume profilée localisée sur une platine support. La tête de sertissage est alors montée de façon à pouvoir être dégagée de la zone de positionnement de l'attache sur la platine support, sous l'action d'un mécanisme de manoeuvre, cela afin d'accéder aisément à l'enclume profilée. Bien entendu un capot protecteur s'abaisse autour de l'enclume, lors de l'opération d'agrafage, pour éviter tout accident.

Cette machine fonctionne donc au coup par coup et nécessite une manipulation de l'opérateur pour la mise en place de chaque attache et le retrait de chaque carton agrafé.

Afin d'améliorer la rapidité de la pose de ces attaches, la Daranderesse a mis au point une sertisseuse automatique fonctionnant à partir d'un ruban d'attaches accolées les unes à côté des autres, le ruban se déroulant pas à pas vers le poste où les attaches sont séparées, au fur et à mesure, de l'attache voisine, puis serties par la tête de sertissage.

Un objet principal de la présente invention consiste donc en une sertisseuse automatique d'attaches de cadre à partir d'un ruban d'attaches accolées, comportant une tête de sertissage à mouvement vertical, commandée par vérin, pour l'enfoncement dans un carton d'une attache positionnée par rapport à une enclume profilée localisée sur une platine-support, sertisseuse selon laquelle ladite enclume profilée est une enclume de sertissage et de découpe déplaçable entre une position basse où elle s'efface au-dessous du niveau de la platine-support, et une position haute où elle déborde au-dessus de ladite platine, un couteau dont la partie centrale forme un pont étant fixé à la platine, au contact de l'enclume.

D'autres caractéristiques particulières de l'invention ressortiront de la description qui va suivre d'un exemple de réalisation dans lequel il est fait référence aux dessins annexés qui représentent :
Figure 1 une vue générale en perspective de la sertisseuse automatique.
Figure 2 une vue en perspective à plus grande échelle de la platine support avec l'enclume en position haute.
Figure 3 une vue analogue à celle de la figure 2 avec l'enclume en position basse.
Figure 4 une vue analogue à celle de la figure 3 montrant l'introduction d'un ruban d'attaches sur la platine.
Figure 5 une vue analogue à celle de la figure 4 montrant l'enclume en position haute, portant une attache.

La sertisseuse montrée à la figure 1 comporte essentiellement une platine support 1 pour le positionnement du carton et de l'attache sur une enclume de sertissage et de découpe 6 dont est munie la platine, une tête de sertissage 2 pour l'enfoncement de l'attache et des mécanismes de manoeuvre de la tête.

La tête 2 qui se développe verticalement dans la sertisseuse, au dessus de la table, est articulée en partie haute autour d'un axe horizontal 4. Elle peut pivoter ainsi, sous l'action d'un petit vérin 5, entre deux positions : une première position verticale dans laquelle l'extrémité de la tête est à l'aplomb de l'attache et une seconde position inclinée où la tête est basculée vers l'arrière de la machine et libère ainsi la zone de positionnement de l'attache.

La platine dispose aussi de réglettes de guidage 15 facilitant la mise en place correcte du carton, entre lesquelles se trouve l'enclume 6. Un capot protecteur 3 est monté sur des bras 7 pivotants autour d'un axe horizontal 9.

La tête de sertissage 2 est donc déplaçable sous l'action du vérin 5 entre une position inclinée et la position représentée à la figure 1. Son mouvement vers le bas est assuré grâce à un vérin principal 10 par l'intermédiaire d'une bielle 11 en appui pivotant sur une potence centrale 12. La partie inférieure du vérin 10 s'articule sur un levier basculant 25 qui s'étend sous la platine, levier dont l'extrémité opposée supporte l'enclume 6. L'axe horizontal 4 se trouve à l'extrémité de la bielle 11. Un rupteur 13 est monté à l'extrémité d'un des bras 7 et relié au boîtier de commande d'un distributeur pneumatique 14 avantageusement monté sur la potence centrale.

On voit plus précisément à la figure 2 comment est réalisée l'enclume de sertissage et de découpe 6 présentée ici en position haute et qui est déplaçable entre une position basse où elle s'efface au-dessous du niveau de la platine-support, et cette position haute où elle déborde au-dessus de ladite platine. Elle a une forme parallélipipédique et sa face supérieure est équipée de deux ergots 8. L'extrémité d'une lamelle souple 16 fixée à la platine support 1 vient en appui sur la bordure de l'enclume. A côté de cette dernière est disposé un couteau 17, fixé à la platine par des vis 18, couteau dont la partie centrale forme un pont au-dessus de la platine, lequel couteau étant au contact de l'enclume.

La figure 3 montre l'enclume 6 effacée au-dessous du niveau de la platine dans une ouverture 19. L'enclume est donc montée sur le levier 25 pour pouvoir occuper l'une ou l'autre des deux positions.

Quand elle est en position basse, on peut lui superposer l'extrémité du ruban d'attaches 20, ledit ruban étant passé sous le pont du couteau 17, comme on le voit plus précisément à la figure 4. Le ruban est formé d'une succession d'attaches reliées entre elles par des petites pattes de liaison 22 séparées par une prédécoupe 24. Cette prédécoupe est indispensable du fait de l'échancrure nécessaire dans le couteau 17 pour le passage des rosettes 23, la découpe du ruban étant impossible à de niveau. La prédécoupe 24 est donc localisée en alignement avec lesdites rosettes 23.

Chaque attache porte, de façon connue en soi, des rosettes d'ancrage 23 séparées l'une de l'autre du même écartement que les ergots 8.

Le ruban d'attaches est donc positionné manuellement pour la première attache comme représenté à la figure 4. Le capot protecteur étant abaissé, la machine peut fonctionner de la façon suivante. Dans un premier temps on assure la levée de l'enclume 6 provoquée par le déploiement de la tige du vérin 10 ce qui libère le poids de ce dernier, poids s'exerçant sur le levier 25 dans le sens d'une montée de l'enclume 6 jusqù'à son contact avec la bande 20. Cela a pour effet de faire pénétrer les ergots 8 dans les rosettes 23 de la première attache, pour maintenir celle-ci dans une position correcte sur l'enclume, et d'arrêter le basculement du levier 25. Le déploiement de la tige du vérin se poursuit ce qui entraîne la descente de la tête de sertissage 2 par l'intermédiaire du levier 11. Simultanément, par cet effet de pincement, les pattes de liaison 22 entre la première et la seconde attache du ruban, sont cisaillées par l'arête du couteau 17, contre laquelle monte la bordure de l'enclume. La découpe de l'attache est facilitée par la prédécoupe 24 prévue entre les pattes de liaison. L'attache est maintenue en position sur l'enclume 6 par l'extrémité de la lamelle souple 16. La fixation de l'attache au carton est intervenue par l'effet de leur pincement entre la tête de sertissage 2 et l'enclume 6. Les traces éventuelles laissées par la tête de sertissage sur le carton le sont sur une face non visible. Ensuite un dispositif d'avance (préréglé en fonction de l'espacement entre deux attaches) positionne la seconde attache et les suivantes, évitant ainsi le positionnement manuel. Sans sortir du cadre de l'invention, on peut utiliser des rubans d'attaches de formes et de tailles différentes, pourvues d'une seule rosette d'ancrage 23 ou de plusieurs rosettes. L'enclume 6 est alors équipée d'un nombre d'ergots 8 correspondant au nombre de rosettes.

## Revendications

1. Sertisseuse automatique d'attaches de cadre à partir d'un ruban d'attaches accolées, comportant une tête de sertissage (2) à mouvement vertical commandé par vérin pour l'enfoncement dans un carton d'une attache positionnée par rapport à une enclume profilée localisée sur une platine-support, **caractérisée en ce que** ladite enclume profilée est une enclume de sertissage et de découpe (6) déplaçable entré une position basse où elle s'efface au-dessous du niveau de la platine-support (1), et une position haute où elle déborde au-dessus de ladite platine, et **en ce que** un couteau (17) dont la partie centrale forme un pont est fixé à la platine, au contact de l'enclume.

2. Sertisseuse automatique selon la revendication 1, **caractérisée en ce que** la face supérieure de l'enclume (6) est équipée d'un nombre d'ergots (8) correspondant à celui de rosettes d'ancrage (23) prévues dans chaque attache du ruban d'attaches (20).

3. Sertisseuse automatique selon la revendication 2, **caractérisée en ce que** les ergots (8) sont séparés les uns des autres d'un même écartement que celui des rosettes d'ancrage (23).

4. Sertisseuse automatique selon la revendication 1, **caractérisée en ce que** une lamelle souple (16), fixée à la platine-support (1) vient en appui sur la bordure de l'enclume (1).

5. Sertisseuse automatique selon les revendications 1 et 2, **caractérisée en ce que** le ruban d'attache (20) est formé d'une succession d'attaches reliées entre elles par des pattes de liaison (22) séparées par une prédécoupe (24).

6. Sertisseuse automatique selon les revendications 2 et 5 **caractérisée en ce que** la prédécoupe (24) est localisée en alignement avec les rosettes d'ancrage (23).

7. Sertisseuse automatique selon la revendication 1 **caractérisée en ce que** la partie inférieure du vérin (10) s'articule sur un levier basculant (25) qui s'étend sous la platine-support (1), l'extrémité opposée dudit levier supportant l'enclume de sertissage et de découpe (6), pour que le déploiement de la tige du vérin entraîne la montée de l'enclume et la descente de la tête de sertissage (2), ce qui assure le pincement entre les deux du carton et de l'attache.

## Claims

1. An automatic unit for fastening frame hangers from a strip of attached hangers, comprising a fastening head (2) having a vertical movement controlled by a cylinder, for driving a hanger, positioned relative to a shaped anvil located on a support plate, into a board, **characterized in that** said shaped anvil is a fastening and cutting anvil (6) displaceable between a bottom position in which it retracts below the level of the support plate (1) and a top position in which it projects above said plate and **in that** a blade (17), the central part of which forms a bridge, is fixed to the plate, in contact with the anvil.

2. An automatic fastening unit according to claim 1, **characterized in that** the upper face of the anvil (6) is equipped with a number of pins (8) corresponding to that of rosette anchors (23) provided in each hanger of the strip of hangers (20).

3. An automatic fastening unit according to claim 2, **characterized in that** the pins (8) are separated from one another by the same spacing as hat of the rosette anchors (23).

4. An automatic fastening unit according to claim 1, **characterized in that** a flexible lamella (16) fixed to the support plate (1) bears on the edge of the anvil (1).

5. An automatic fastening unit according to claims 1 and 2, **characterized in that** the strip of hangers (20) is formed by a succession of hangers joined to one another by connecting tabs (22) separated by a pre-cut portion (24).

6. An automatic fastening unit according to claims 2 and 5, **characterised in that** the pre-cut portion (24) is located in alignment with the rosette anchors (23).

7. An automatic fastening unit according to claim 1, **characterized in that** the lower part of the cylinder (10) hinges on a swinging lever (25) which extends below the support plate (1), the opposing end of said lever supporting the fastening and cutting anvil (6), so that the deployment of the cylinder rod causes the anvil to be raised and the fastening head (2) to be lowered, which ensures that the board and the hanger are pinched between the two.

## Patentansprüche

1. Automatische Einheit zum Einsetzen von Aufhängern von einem Streifen aus aneinanderhängenden Aufhängern, einen vertikal verschiebbaren Einsetzkopf (2) umfassend, betätigt durch einen Zylinder, um in einen Karton einen Aufhänger einzusetzen, positioniert in Bezug auf einen auf einer Tragplatte ortsbestimmten profilierten Amboss,
**dadurch gekennzeichnet, dass** der genannte profilierte Amboss (6) ein Durchschneid- und Einsetzamboss ist, verschiebbar zwischen einer Tiefstellung, wo er unter dem Niveau der Tragplatte (1) verschwindet, und einer Hochstellung, wo er über die genannte Platte hinausragt, und **dadurch**, dass ein Messer (17), dessen zentraler Teil eine Brücke bildet, an der Platte befestigt ist, in Kontakt mit dem Amboss.

2. Automatische Einsetzeinheit nach Anspruch 1, **dadurch gekennzeichnet, dass** die Oberseite des Ambosses (6) mit einer Anzahl Zapfen (8) versehen n ist, die derjenigen der in jedem Aufhänger des Aufhängerstreifens (20) vorgesehenen Verankerungsrosetten (23) entspricht.

3. Automatische Einsetzeinheit nach Anspruch 2, **dadurch gekennzeichnet, dass** die Zapfen (8) denselben Abstand voneinander aufweisen wie die Verankerungsrosetten (23).

4. Automatische Einsetzeinheit nach Anspruch 1, **dadurch gekennzeichnet, dass** eine biegsame Lamelle (16), befestigt an der Tragplatte (1), sich auf dem Rand des Ambosses (1) abstützt.

5. Automatische Einsetzeinheit nach einem der Ansprüc 1 und 2, **dadurch gekennzeichnet, dass** der Aufhängerstreifen (20) gebildet wird durch eine Folge von Aufhängern, miteinander verbunden durch Verbindungslaschen (22), getrennt durch einen Ausschnitt (24).

6. Automatische Einsetzeinheit nach den Ansprüchen 2 und 5, **dadurch gekennzeichnet, dass** der Ausschnitt (24) mit den Verankerungsrosetten (23) fluchtet.

7. Automatische Einsetzeinheit nach Anspruch 1, **dadurch gekennzeichnet, dass** der untere Teil des Zylinders (10) an einem Schwenkhebel (25) an gelenkt ist, der sich unter der Tragplatte (1) erstreckt, wobei das entgegengesetzte Ende des genannten Hebels den Durchschneid- und Einsetzamboss (6) trägt, so dass das Ausfahre der Zylinderstange den Aufstieg des Ambosses und den Abstieg des Einsetzkopfes (2) zur Folge hat, was die Klemmung des Karton und des Aufhängers zwischen den beiden bewirkt.
